# FASCICULE DE BREVET EUROPEEN

(11) **EP 4 422 455 B1**
(45) Date de publication et mention de la délivrance du brevet: **26.11.2025**
(21) Numéro de dépôt: 22808759.9
(22) Date de dépôt: 21.10.2022
(51) Int. Cl.: A44C 5/24, A44C 5/00, A63B 57/30, A44B 11/00, G04B 47/00

(54) **MONTRE COMPRENANT UN BRACELET ET UN SYSTÈME DE FERMOIR À BOUCLE**
UHR MIT ARMBAND UND SCHNALLVERSCHLUSSSYSTEM
WATCH INCLUDING A BRACELET AND A BUCKLE CLASP SYSTEM

(30) Priorité: 27.10.2021 FR 2111390
(43) Date de publication de la demande: 04.09.2024
(73) Titulaire: LVMH Swiss Manufactures SA, 2300 La Chaux-de-Fonds (CH)
(72) Inventeur: TATON, Laurent, Wanchai (HK)
(74) Mandataire: Bandpay & Greuter
(86) Numéro de dépôt international: PCT/EP2022/079476
(87) Numéro de publication internationale: WO 2023/072782

(56) Documents cités:
- WO-A2-2016/038058
- KR-A- 20120 063 341
- US-A1- 2018 049 409
- US-B1- 9 380 842

## Description

### Domaine technique

La présente invention concerne le domaine des fermoirs de bracelets, plus précisément des fermoirs à boucle, par exemple du type à boucle déployante, notamment pour bracelets de montre. Les fermoirs de bracelets à boucle selon l'invention peuvent être mis en œuvre pour des montres mécaniques, à quartz ou connectées.

### ETAT DE LA TECHNIQUE

La présente invention vise un fermoir pour bracelet, en particulier un bracelet tel qu'un bracelet de montre, le bracelet ayant deux brins attachés au fermoir, qui est de type à boucle.

Comme cela est connu, un fermoir à boucle permet à un utilisateur d'enfiler un bracelet autour du poignet en position ouverte du fermoir, puis de refermer la boucle autour du poignet de façon à enserrer suffisamment le poignet, en position attachée du fermoir. Un tel fermoir peut notamment être du type à boucle déployante. Dans ce cas, le fermoir présente au moins deux parties montées en pivot l'une par rapport à l'autre. Les deux parties du fermoir à boucle déployante sont attachées au bracelet, de façon à former un bracelet fermé. Pour passer le fermoir en position attachée, une première partie du fermoir est maintenue dans la continuité du bracelet, par exemple en appui sur le poignet de l'utilisateur, tandis que la deuxième partie du fermoir pivote jusqu'à venir épouser la première partie du fermoir. Par l'intermédiaire de moyens de retenue complémentaires, la deuxième partie est fixée à la première. De la sorte, le bracelet est attaché au poignet de l'utilisateur. Des moyens de libération, par exemple sous la forme de boutons poussoirs de part et d'autre de la boucle, permettent de repasser le fermoir en position ouverte.

Dans le cas d'une montre, le bracelet comporte deux brins attachés respectivement, par une extrémité, au boîtier de la montre et, par leur autre extrémité, à l'une des deux parties du fermoir.

Par ailleurs, comme cela est connu, de nombreux joueuses et joueurs de golf portent une montre, par exemple une montre connectée, tout en pratiquant leur sport. Lors d'une partie de golf, il est nécessaire de marquer la position de la balle après avoir joué un coup, de façon à pouvoir placer la balle précisément à la même position lors du coup suivant.

A cette fin, les joueuses et les joueurs utilisent un marqueur de balle de golf, ou « ball marker » en anglais. La problématique abordée ici concerne en particulier la fonction de marqueur de balle de golf. Pour les joueuses et joueurs de golf, il existe une contrainte à porter sur soi un tel marqueur de balle de golf.

La présente invention propose comme solution un système de fermoir à boucle qui incorpore un tel marqueur de balle de golf, logé dans un logement aménagé dans le fermoir, le marqueur de balle étant amovible, avantageusement aisé à saisir et à remettre en place dans le logement. Plus généralement, le fermoir à boucle selon l'invention permet d'emporter, logée dans un logement prévu dans le fermoir, une capsule amovible, en particulier un marqueur de balle de golf, que l'utilisateur peut extraire et réinsérer dans le logement, à loisir.

Dans le fermoir selon l'invention, les caractéristiques liées à l'intégration de la capsule amovible, notamment le marqueur de balle de golf, sont avantageusement indépendantes des moyens de fermeture du fermoir lui-même. Le document WO2016038058 décrit une montre comprenant un bracelet et un système de fermoir à boucle selon le préambule de la revendication 1. Le document KR20120063341 décrit une boucle de ceinture avec un logement pour un marqueur de golf.

### PRESENTATION DE L'INVENTION

Plus précisément, l'invention a pour objet une montre comprenant un bracelet ayant deux brins et un système de fermoir à boucle, le système de fermoir à boucle comprenant une première partie adaptée pour être fixée au premier brin et présentant des moyens de retenue, et une deuxième partie présentant des moyens de fixation complémentaires des moyens de retenue, pour fixer la deuxième partie à la première partie du système de fermoir à boucle, permettant d'attacher le bracelet au poignet d'un utilisateur, le système de fermoir à boucle comprenant par ailleurs une capsule amovible, en particulier un marqueur de balle de golf amovible, adapté pour marquer la position d'une balle de golf sur un parcours de golf, la deuxième partie présentant un capot ayant une partie supérieure ayant une épaisseur et une partie inférieure, le capot comprenant, aménagé dans l'épaisseur de la partie supérieure, un logement, le logement ayant un fond plan correspondant à la partie inférieure du capot, le logement étant configuré pour loger le marqueur de balle de golf amovible, le marqueur de balle de golf amovible ayant une forme correspondant au logement, le système de fermoir à boucle comprenant par ailleurs des moyens de bridage, les moyens de bridage assurant un bridage magnétique et/ou mécanique, configurés pour maintenir le marqueur de balle de golf amovible dans le logement.

La localisation du logement logeant le marqueur de balle de golf dans le capot du fermoir à boucle et les moyens de bridage magnétique et/ou mécanique sont adaptés à une intégration du marqueur de balle de golf dans un fermoir à boucle d'un bracelet destiné à épouser la courbure du poignet d'un utilisateur et à un usage normal permettant d'extraire et de réinsérer fréquemment le marqueur de balle de golf vis-à-vis du logement.

Le marqueur de balle de golf est adapté pour marquer la position d'une balle de golf sur un parcours de golf.

Selon un mode de réalisation, les moyens de bridage comprennent des rails de guidage aménagés longitudinalement dans la masse de la partie inférieure du capot, pour guider en translation le marqueur de balle de golf, dans une direction correspondant à un axe longitudinal du fond du logement, de sorte à, dans une première direction de translation, guider le marqueur de balle de golf jusqu'à l'intérieur du logement et, dans une deuxième direction de translation opposée à la première, permettre l'extraction du marqueur de balle de golf de sorte que l'utilisateur puisse la saisir.

Notamment, les rails de guidage peuvent être creusés dans la masse de la partie inférieure du capot, sur deux faces latérales et en vis-à-vis du logement, les rails étant parallèles à l'axe longitudinal du fond du logement, et le marqueur de balle de golf comprend des rainures correspondantes aptes à coulisser dans les rails.

Selon un autre mode de réalisation, les moyens de bridage comprennent deux gorges et deux ergots correspondants, les ergots ayant une forme de champignon, les deux gorges étant aménagées sur deux faces latérales parallèles du capot, et les deux ergots étant prévus sur deux faces parallèles du marqueur de balle de golf, ou, inversement, les deux gorges étant aménagées sur deux faces latérales parallèles du marqueur de balle de golf, et les deux ergots étant prévus sur deux faces parallèles du capot.

Selon un mode de réalisation, les moyens de bridage assurent un bridage magnétique du marqueur de balle de golf dans le logement et comprennent au moins un aimant disposé au fond du logement.

Notamment, l'au moins un aimant est noyé dans une résine, par exemple une résine époxy, afin qu'il ne se corrode pas avec le temps. La force d'attraction de l'au moins un aimant est, en particulier dans ce cas, par exemple comprise entre 240g et 320g.

Notamment, l'au moins un aimant peut être décalé par rapport à un axe transverse médian du fond du logement.

Selon un autre mode de réalisation, l'au moins un aimant est aligné sur un axe transverse médian du fond du logement.

Selon un mode de réalisation, des moyens de retenue, parmi une bille ou une protubérance, sont prévus au fond du logement et coopèrent avec des moyens de retenue complémentaires prévus sur une face inférieure du marqueur de balle de golf.

Notamment, le logement présente une forme de parallélépipède rectangle profilé.

Selon un mode de réalisation, la boucle est du type à boucle déployante, la deuxième partie de la boucle étant montée pivotante sur la première partie.

Notamment, la deuxième partie du système de fermoir à boucle comprend un passage pour le premier brin, au moins un champignon et des moyens de libération de la deuxième partie vis-à-vis de la première partie.

La présente invention vise aussi une montre comprenant un bracelet ayant deux brins et un système de fermoir à boucle tel que brièvement décrit ci-dessus.

Selon un mode de réalisation, l'un des brins du bracelet, en amont du logement, comprend une nervure de déviation adaptée pour dévier le marqueur de balle de golf lors de son extraction.

Selon un mode de réalisation, la montre comprend des moyens électroniques de calcul et un espace mémoire, ainsi que des moyens de connexion à un réseau numérique de données.

### PRESENTATION DES FIGURES

L'invention sera mieux comprise à la lecture de la description qui va suivre, donnée uniquement à titre d'exemple, et se référant aux dessins annexés donnés à titre d'exemples non limitatifs, dans lesquels des références identiques sont données à des objets semblables et sur lesquels :
la [Fig.1] représente un premier mode de réalisation d'un fermoir à boucle selon l'invention, dans le cas d'un fermoir à boucle déployante ;
la [Fig.2A] représente un schéma du logement aménagé dans le capot, selon le premier mode de réalisation ;
la [Fig.2B] représente un schéma du marqueur de balle de golf, selon le premier mode de réalisation ;
la [Fig.3] représente un deuxième mode de réalisation d'un fermoir à boucle selon l'invention, dans le cas d'un autre fermoir à boucle déployante ;
la [Fig.4] représente un troisième mode de réalisation d'un fermoir à boucle selon l'invention, dans le cas d'un autre fermoir à boucle déployante ;
la [Fig.5] représente un quatrième mode de réalisation d'un fermoir à boucle selon l'invention, dans le cas d'un autre fermoir à boucle déployante ;
la [Fig.6] représente un cinquième mode de réalisation d'un fermoir à boucle selon l'invention, dans le cas d'un autre fermoir à boucle déployante.

Il faut noter que les figures exposent l'invention de manière détaillée pour permettre de mettre en œuvre l'invention, lesdites figures pouvant bien entendu servir à mieux définir l'invention le cas échéant. Comme indiqué précédemment, les modes de réalisation représentés ne sont pas limitatifs. En particulier, dans les modes de réalisation représentés, la boucle du fermoir selon l'invention est du type à boucle déployante. Toutefois, l'invention peut également être mise en œuvre dans un fermoir à boucle du type à ardillon.

### DESCRIPTION DETAILLEE DE L'INVENTION

Comme représenté sur la [Fig.1], l'invention concerne un fermoir à boucle 1, pouvant être du type à boucle déployante, ou, alternativement, du type à ardillon, pour un bracelet, notamment un bracelet de montre, par exemple un bracelet de montre connectée, le fermoir comprenant une capsule amovible logée dans un logement aménagé dans le fermoir à boucle 1. En particulier, la capsule amovible est un marqueur de balle de golf 60.

Un avantage de l'invention est de permettre l'intégration, dans un fermoir à boucle, d'un marqueur de balle de golf 60 notamment adapté à assurer la fonction de marqueur de balle de golf. Un autre avantage de l'invention réside dans le fait que cette intégration est réalisée de façon esthétique et avec un haut niveau de qualité perçue pour l'utilisateur. Le marqueur de balle de golf 60 présente notamment une taille adaptée à cet usage, c'est-à-dire qu'elle est visible de l'utilisateur se trouvant à proximité, lorsqu'elle est posée au sol sur un parcours de golf.

Plus précisément, en référence aux figures, la présente invention propose un fermoir à boucle 1 dans laquelle est aménagé un logement 530, par exemple une cavité, pour loger un marqueur de balle de golf 60.

Le fermoir à boucle 1 comprend en outre un capot 50 abritant au moins en partie les moyens de retenue et de libération des au moins deux parties du fermoir. Dans le capot 50 de la boucle 1, on crée un logement 530 apte à loger le marqueur de balle de golf 60. Plus précisément, le logement 530 est aménagé dans une partie supérieure 51 du capot 50. Par exemple, le logement 530 est une cavité creusée dans l'épaisseur de la partie supérieure 51 du capot 50. Le logement 530 présente une forme correspondant à la forme du marqueur de balle de golf 60. De préférence, le logement 530 présente sensiblement une forme de parallélépipède rectangle. Selon un mode de réalisation, la forme de parallélépipède rectangle est dite « profilée », c'est-à-dire que le logement 530 présente un fond 531 ayant une courbure, notamment correspondant à la courbure du fermoir, dans la continuité du bracelet tel qu'attaché au poignet de l'utilisateur.

Une partie inférieure 52 du capot 50 comprend des moyens pour maintenir le marqueur de balle de golf 60 dans le logement 530.

Plus précisément, pour maintenir le marqueur de balle de golf 60 dans le logement 530, des moyens de bridage sont mis en œuvre. Ces moyens de bridage peuvent assurer un bridage magnétique et/ou mécanique.

En référence aux figures 2A, 2B et 6, lesdits moyens de bridage assure un bridage magnétique et consistent principalement en un aimant ou, de préférence, plusieurs aimants 501, 601, disposés au fond 531 du logement 530 et/ou sur une face inférieure du marqueur de balle de golf 60. Ce mode de réalisation est décrit en détail ci-après. Selon un mode de réalisation, lesdits aimants 501 sont intégrés dans le fond 531 du logement 530.

De préférence, les aimants 501, 601 sont alignés sur un axe médian transverse du logement 530. On entend ici par « axe transverse médian » un axe orthogonal à une direction longitudinale principale du fermoir dans la continuité du bracelet, et partageant le fond 531 du logement 530 en deux parties de surfaces sensiblement égales.

Toutefois, les aimants 501, 601 pourraient également être décalés par rapport cet axe transverse médian.

Selon l'invention, le ou les aimants 501, 601 sont configurés de sorte à générer sur le marqueur de balle de golf 60 une force magnétique d'attraction adaptée à assurer son maintien dans le logement 530, y compris lorsque l'utilisateur porte la montre tout en pratiquant du golf. A cette fin, la force magnétique d'attraction générée par les aimants 501, 601 lorsque le marqueur de balle de golf 60 est entièrement logé dans le logement 530, est notamment compris entre 1,0 N et 3,0 N, plus particulièrement comprise entre 1,5 N et 2,0 N.

Selon un mode de réalisation, les aimants 501, 601 sont encapsulés, autrement dit noyés, dans une résine époxy, afin qu'ils ne se corrodent pas avec le temps.

En outre, selon un mode de réalisation, les aimants 501, 601 sont configurés, en leur position alignée sur l'axe transverse médian au fond 531 du logement 530, et en la force magnétique d'attraction qu'ils suscitent, de sorte à assurer un maintien du marqueur de balle de golf 60 dans le logement 530 en équilibre quasi-instable. Autrement dit, une force ayant une composante longitudinale, c'est-à-dire orthogonale à l'axe transverse médian, ou encore tangente au fermoir dans la continuité du bracelet, de faible module, c'est-à-dire un module seulement supérieur ou égal à un seuil d'extraction pouvant typiquement présenter une valeur de 1,0 N, suffit pour extraire le marqueur de balle de golf 60 d'une zone dans laquelle s'exerce principalement la force magnétique d'attraction générée par les aimants 501, 601. De ce fait, dès lors que l'utilisateur applique une force supérieure au seuil d'extraction de 1,0 N, le marqueur de balle de golf 60 translate aisément vers l'extérieur du logement 530.

De préférence, en amont du logement 530, une nervure de déviation peut être prévue sur le bracelet. Dès lors que le marqueur de balle de golf 60 en mouvement vers l'extérieur du logement 530 bute sur ladite nervure de déviation, la nervure de déviation dévie la trajectoire du marqueur de balle de golf 60, agissant comme un déflecteur, de sorte que le marqueur de balle de golf 60 se soulève et devient aisée à saisir entre deux doigts.

Différents autres modes de réalisations sont décrits ci-après, en lien avec les figures.

De façon générale, le fermoir à boucle 1 selon l'invention peut notamment être du type à boucle déployante. Dans ce cas, le boucle déployante comporte par exemple, sur sa première partie 11, une barrette avec un passage pour un premier brin 80 qui traverse le passage et se trouve retenu par un bourrelet du premier brin 80, empêchant la translation du premier brin 80 dans la direction opposée, et/ou par un bridage mécanique entre la première partie 11 de la boucle déployante et le premier brin 80. La deuxième partie 12 de la boucle déployante comprend par exemple une tige apte à passer dans un tube de passage du deuxième brin et à être retenue par ses deux extrémités dans des cavités correspondantes de la deuxième partie 12 de la boucle déployante. La deuxième partie 12 peut être rabattue sur la première partie 11 pour resserrer le bracelet autour du poignet de l'utilisateur, les première et deuxième parties 11, 12 étant fixées l'une à l'autre par l'intermédiaire de moyens de verrouillage par exemple des champignons s'engageant dans des orifices correspondants, couplés à des moyens de libération 5. En tout état de cause, la manière dont la boucle déployante est fixée au bracelet et la manière dont elle se verrouille et se déverrouille pour passer d'une position fermée à une position ouverte et réciproquement ne font pas partie de la présente invention et l'homme du métier a tout loisir d'utiliser, sur ces aspects, toute technologie connue.

Dans tous les cas, la boucle du fermoir à boucle 1 selon l'invention comprend un capot 50. Le capot 50 peut notamment être configuré pour abriter et masquer, à des fins esthétiques, les moyens de verrouillage et de libération de la boucle. Selon l'invention, le logement 530 spécialement configuré pour loger le marqueur de balle de golf 60 est aménagé dans la masse du capot 50 ; par exemple, le logement 530 est une cavité creusée dans l'épaisseur de la partie supérieure 51 du capot 50.

Selon l'invention, on crée ainsi un logement 530 dans la partie supérieure 51 du capot 50, par exemple une cavité creusée dans la masse de la partie supérieure 51 du capot 50 ou prévue lors de la fabrication du capot 50 par étampage. Le logement 530 présente notamment une forme de parallélépipède rectangle profilé, avec un fond 531 de préférence plan, c'est-à-dire bidimensionnel uniquement, sans aspérité et avec une rugosité réduite. Une planéité et une rugosité adéquates participent séparément et ensemble à favoriser l'adhésion du marqueur de balle de golf 60 dans le logement 530, en maximisant la surface de contact, ce qui est particulièrement efficace avec le mode de bridage magnétique décrit en détail ci-après.

Le marqueur de balle de golf 60 est configuré pour présenter un volume correspondant à celui du logement 530, notamment complémentaire du logement 530 créé dans le capot 50. Selon un mode de réalisation, un motif est prévu sur le dessus du marqueur de balle de golf 60, formant une surépaisseur, de façon à améliorer le grip et ainsi faciliter la saisie ou la translation du marqueur de balle de golf 60 en vue de son extraction.

La partie supérieure 51 du capot 50 peut être prévue pour être pivotée de sorte à rendre accessible le contenu du logement 530. Alternativement, la partie supérieure 51 du capot 50 peut être translatée. Dans ce cas, la direction de translation du couvercle est opposée à la direction dans laquelle on déplace le marqueur de balle de golf 60 pour l'extraire du logement 530.

Selon un mode de réalisation, comme cela est visible sur la [Fig.6], en amont du logement 530, sur le brin de bracelet fixé au fermoir en amont du capot 50, il est prévu une nervure de déviation 81. La nervure de déviation 81 fait fonction de « déflecteur » : autrement dit, lorsqu'on appuie avec le pouce sur le marqueur de balle de golf 60, en vue de l'extraire du logement 530, notamment en initiant une translation vers l'extérieur du logement 530 afin de s'en saisir, on amorce un glissement du marqueur de balle de golf 60 vers l'extérieur du logement 530 en le translatant suivant un axe longitudinal du fond 531 du logement 530, le long de la boucle, en direction de la nervure de déviation 81 ; la nervure de déviation 81 dévie et soulève le marqueur de balle de golf 60 en translation, ce qui en facilite la saisie.

### Bridage magnétique du marqueur de balle de golf dans le logement :

Selon un mode de réalisation, comme représenté sur les figures 2A, 2B et 6, un bridage magnétique du marqueur de balle de golf 60 dans le logement 530 est prévu. Le bridage magnétique met en œuvre au moins un aimant 501, 601, notamment une pluralité d'aimants 501, 601, en particulier trois aimants ou six aimants. Notamment, les aimants 501 peuvent être prévus uniquement côté cavité ; le marqueur de balle de golf 60 est alors constituée dans un matériau correspondant, c'est-à-dire apte à coopérer avec les aimants de sorte à ce qu'il se crée une force magnétique d'attraction entre les aimants et le marqueur de balle de golf 60. Notamment, le marqueur de balle de golf 60 est par exemple en acier ou en titane.

Les aimants 501 prévus côté cavité, dans le logement 530, peuvent être encapsulé dans une résine époxy. La force d'attraction exercée par les aimants 501 sur le marqueur de balle de golf est alors par exemple comprise entre 240g et 320g.

Selon un mode de réalisation, des aimants 601 sont prévus sur une face inférieure du marqueur de balle de golf 60, soit en lieu et place, soit en complément de ceux précédemment décrits comme prévus au fond 531 du logement 530. Les aimants 601 prévus sur la face inférieure du marqueur de balle de golf 60 peuvent également être encapsulés dans une résine époxy.

Comme représenté sur les figures 2A, 2B, le ou les aimants 501, 601 peuvent être logés dans des évidements correspondants 502, 602, prévus au fond 531 du logement 530 et/ou, le cas échéant, sur une face inférieure du marqueur de balle de golf 60. Le ou les aimants peuvent par ailleurs être collés.

L'aimantation est configurée de sorte qu'une force magnétique d'attraction, assurant le maintien du marqueur de balle de golf 60 dans le logement 530, soit adaptée pour éviter que le marqueur de balle de golf 60 ne se déloge du logement 530 de façon autonome, y compris lorsque le bracelet, notamment la montre comprenant le bracelet avec le fermoir à boucle 1 selon l'invention, est porté. Cela vaut en particulier du fait que l'utilisateur pratique le golf.

On entend par « force magnétique d'attraction adaptée » une force magnétique d'attraction dont le module est compris entre 1,0 N et 3,0 N lorsque le marqueur de balle de golf 60 se trouve à l'aplomb du ou des aimants 501 côté logement 530, selon le mode de réalisation, et au contact du fond 531 du logement 530 ou à une distance du fond 531 du logement 530 inférieure à 0,2 mm. Ainsi, la force magnétique d'attraction est telle que le maintien du marqueur de balle de golf 60 dans le logement 530 est assuré et la force requise pour déloger le marqueur de balle de golf 60 du logement 530, par action de l'utilisateur, est adaptée de façon correspondante. Notamment, la force à appliquer à le marqueur de balle de golf 60 dans une direction d'extraction, en translation selon un axe parallèle à un axe longitudinal du fond 531 du logement 530, est seulement de module supérieur à 1,0 N.

En référence à la [Fig.2A] et à la [Fig.2B], une pluralité d'aimants 501, 601, en l'espèce trois aimants, est disposée fixement au fond 531 du logement 530. Selon un mode de réalisation, les aimants sont « invisibles » de l'extérieur car situées sous la surface du fond 531 du logement 530.

A cette fin, les aimants 501 sont disposés ou fixés au fond 531 du logement 530, notamment dans des évidements creux respectifs prévus au fond 531 du logement 530, puis recouverts d'une petite plaque d'un matériau tel que le matériau constitutif du capot 50, ou du moins présentant une teinte identique ou similaire à celle du matériau du capot 50. Par exemple, la plaque recouvrant les aimants 501 est constituée de titane. Notamment, le fermoir à boucle 1 dans son ensemble est par exemple constitué du même matériau. La plaque présente par exemple une épaisseur comprise entre 0,6 mm et 1,3 mm.

Alternativement, selon un mode de réalisation, le ou les aimants 502 peuvent être disposés sur le marqueur de balle de golf 60. Le fonctionnement est pour le reste identique à celui dans le cas où le ou les aimants sont disposés uniquement au fond 531 du logement 530.

Selon une autre forme de réalisation, correspondant au mode de réalisation représenté sur la [Fig.2A], la [Fig.2B] et la [Fig.6], des aimants 501, 601 complémentaires sont disposés à la fois au fond 531 du logement 530 et sur le marqueur de balle de golf 60. Dans ce cas, les formes complémentaires du logement 530 et du marqueur de balle de golf 60 peuvent être configurées de sorte à assurer une fonction de détrompeur. Autrement dit, le logement 530 et le marqueur de balle de golf 60 présentent alors une forme telle qu'il existe un unique sens d'insertion du marqueur de balle de golf 60 dans le logement 530, de sorte que les aimants 501, 601 complémentaires coopèrent de façon à générer une force magnétique d'attraction, et non de répulsion.

Selon le mode de réalisation préféré représenté en figures 2A et 2B, trois aimants 501 sont disposés au fond 531 du logement 530 et trois aimants 502 sont disposés sur une face inférieure du marqueur de balle de golf 60. Trois aimants 501 sont alignés sur un axe correspondant sensiblement à un axe transverse médian du fond 531 du logement 530. De façon correspondante, trois aimants 502 sont disposés de façon alignée sensiblement sur un axe transverse médian du marqueur de balle de golf 60. Les aimants 501, 601, côté logement 530 ou côté capsule amovible 60 peuvent par exemple être remplacés par des éléments métalliques coopérant avec les aimants 501, 601 disposés sur le marqueur de balle de golf 60 ou au fond 531 du logement 530, respectivement.

Dans le mode de de réalisation de la [Fig.1], la partie supérieure 51 du capot 50 pivote pour couvrir ou au contraire permettre l'accès au logement 530, comme déjà brièvement décrit précédemment.

Selon un mode de réalisation alternatif non représenté, les aimants peuvent être excentrés, c'est-à-dire décalés par rapport à l'axe transverse médian du fond 531 du logement 530. Les aimants sont alors alignés entre eux mais décalés dans une direction correspondant à l'axe longitudinal du fond 531 du logement 530, vers l'intérieur du logement 530, c'est-à-dire dans un sens opposé à la direction d'extraction correspondant au sens dans lequel on translate le marqueur de balle de golf 60 pour l'extraire du logement 530. Notamment, les aimants peuvent alors être décalé d'environ 1,5 mm par rapport à l'axe transverse médian. Il en va de même, le cas échéant, pour les aimants côté capsule amovible 60.

Dans tous les modes de réalisation mettant en œuvre un bridage magnétique du marqueur de balle de golf 60 dans le logement 530, de préférence, la disposition des aimants 501, 601 et la force magnétique d'attraction générée sont configurés de sorte que, dès qu'on exerce une force de traction dans une direction d'extraction du marqueur de balle de golf 60, on crée un déséquilibre des forces et la force magnétique de bridage qui maintenait capsule amovible 60 dans le logement 530 présente un module qui chute rapidement avec l'éloignement du marqueur de balle de golf 60 vis-à-vis de l'axe d'alignement des aimants 501, 601, rendant aisé le déplacement et donc l'extraction du marqueur de balle.

Il faut noter que, selon l'invention, on peut prévoir, pour assurer le bridage magnétique du marqueur de balle de golf 60 dans le logement 530, une pluralité d'aimants, en particulier trois aimants, non alignés, que ce soit au fond 531 du logement 530 et/ou sur une face inférieure du marqueur de balle de golf 60. On obtient alors un maintien de la capsule identique ou similaire, voire supérieur dans le sens où la force magnétique d'attraction résultante présenterait, par rapport au cas où les aimants sont alignés, un module identique, mais la force magnétique d'attraction serait davantage répartie sur toute la surface de contact entre le marqueur de balle de golf 60 et le fond 531 du logement 530. L'inconvénient qui en résulte est le pendant de cette répartition plus homogène et donc de cette meilleure stabilité : la force requise pour extraire le marqueur de balle de golf 60 serait plus grande.

Dans le mode de réalisation préféré, dans lequel on utilise un ou deux jeux de trois aimants alignés, notamment alignés sur l'axe transverse médian du fond 531 du logement 530, on crée une instabilité dès les premiers millimètres d'éloignement du marqueur de balle de golf 60 vis-à-vis de l'axe d'alignement des aimants. Cela vaut également lorsque des aimants sont prévus à la fois au fond 531 du logement 530 et sur le marqueur de balle de golf 60.

Dans le mode de réalisation où des aimants 501 sont prévus côté logement 530 et côté capsule amovible 60, une inversion de polarité existe entre les aimants côté logement 530 et les aimants côté capsule amovible 60. Les formes respectives complémentaires du marqueur de balle de golf 60 et du logement 530 peuvent dans ce cas assurer une fonction de détrompeur. Alternativement, dans le même but, il peut être prévu une polarité alternée des aimants côté logement 530 et côté capsule amovible 60, de façon correspondante.

Selon un mode de réalisation, toutefois, pour des raisons pratiques, le marqueur de balle de golf 60 présente une forme permettant de l'insérer indifféremment dans un sens ou dans l'autre. Dans ce cas, notamment, le ou les aimants 501 sont disposés uniquement au fond 531 du logement 530, de préférence sous la surface du fond 531 du logement 530, et le marqueur de balle de golf 60 comporte un matériau complémentaire du ou des aimants.

### Bridage mécanique du marqueur de balle de golf dans le logement :

En référence à la [Fig.3], le bridage du marqueur de balle de golf 60 dans le logement 530 peut également être d'ordre mécanique. Selon ce mode de réalisation, des gorges sont creusées dans la masse de la deuxième partie 12 du fermoir à boucle 1, plus précisément dans la partie inférieure 52 du capot 50, sur deux faces latérales externes et parallèles, les gorges étant par exemple sur un promontoire prévu dans le logement 530 et creusées en contrebas d'une surface supérieure du promontoire, destinée à être en contact avec la face inférieure du marqueur de balle de golf 60. De façon correspondante, des ergots, tels que des protubérances sensiblement cylindriques, sont prévus sur deux faces internes situées en vis-à-vis sur le marqueur de balle de golf 60. Les ergots s'introduisent dans les gorges pour guider le marqueur de balle de golf 60 dans le logement 530 et l'y maintenir. A l'inverse, les ergots sont guidés dans les gorges jusqu'à l'extraction du marqueur de balle de golf 60 lorsque l'utilisateur se saisit du marqueur de balle de golf 60.

Notamment, les gorges débouchent sur l'extérieur pour permettre l'extraction du marqueur de balle de golf 60.

Plus particulièrement, en référence à la [Fig.3], les gorges 510 présentent avantageusement au moins deux tronçons 511, 512 s'étendant dans des directions principales faisant un angle entre elles, notamment un angle compris entre 30° et 150°. Pour chaque gorge 510, un premier tronçon 511 débouche sur l'extérieur, au regard de la masse du logement 530, permettant l'entrée ou la sortie des ergots. Pour chaque gorge 510, un deuxième tronçon 512 forme un angle avec le premier tronçon 511, notamment compris entre 30° et 150°, de préférence supérieur à 90°, par exemple égal à 120°, l'angle étant arrondi, pour faciliter le glissement des ergots dans les gorges 510 respectives depuis ou en direction d'une position finale dans laquelle le marqueur de balle de golf 60 est logé et maintenu dans le logement 530.

Selon un mode de réalisation, la portion extrémale 513 du premier tronçon 511, qui débouche sur l'extérieur, peut être élargie pour faciliter l'introduction des ergots dans les gorges 510.

Un mode de réalisation mettant en œuvre un bridage mécanique alternatif est représenté en [Fig.4]. Des rails 540 sont prévus sur les parois latérales du logement 530 et des rainures 640 prévues sur les faces latérales du marqueur de balle de golf 60 sont configurées pour être engagées dans les rails 540 de façon à guider le marqueur de balle de golf 60 depuis ou à destination de la position finale dans laquelle le marqueur de balle de golf 60 est logé et maintenu dans le logement 530.

Comme représenté à la [Fig.5], il peut également être prévu, en complément du mode de réalisation précédent, une bille ou une protubérance 70, notamment en position centrale, assurant une fonction de retenue du marqueur de balle de golf 60 en translation, notamment en coopérant avec une concavité prévue sur une face inférieure du marqueur de balle de golf 60, pour empêcher le marqueur de balle de golf 60 de s'extraire du logement 530 de façon autonome.

### Bridage magnétique et mécanique du marqueur de balle de golf dans le logement :

En référence à la [Fig.6], le bridage du marqueur de balle de golf 60 dans le logement 530 peut être à la fois d'ordre mécanique et d'ordre magnétique. En particulier des moyens de guidage, tels que des rails 540, assurent un bridage mécanique partiel tandis qu'au moins un aimant, prévu sur le fond 531 du logement 530 et/ou sur le marqueur de balle de golf 60 assure en complément un bridage magnétique.

L'au moins un aimant peut ainsi être disposé dans un évidement 502, 602 correspondant au fond 531 du logement 530 et/ou sur une face inférieure du marqueur de balle de golf 60. Il peut notamment être prévu plusieurs aimants 501, 601 au fond 531 du logement 530, alignés ou non, et/ou sur le marqueur de balle de golf 60.

## Revendications

1. Montre comprenant un bracelet ayant deux brins et un système de fermoir à boucle (1), le système de fermoir à boucle (1) comprenant une première partie (11) adaptée pour être fixée au premier brin et présentant des moyens de retenue, et une deuxième partie (12) présentant des moyens de fixation complémentaires des moyens de retenue, pour fixer la deuxième partie (12) à la première partie (11) du système de fermoir à boucle (1), permettant d'attacher le bracelet au poignet d'un utilisateur, le système de fermoir à boucle (1) comprenant par ailleurs un marqueur de balle de golf amovible (60), adapté pour marquer la position d'une balle de golf sur un parcours de golf, la deuxième partie (12) présentant un capot (50) ayant une partie supérieure (51) ayant une épaisseur et une partie inférieure (52), le capot (50) comprenant, aménagé dans l'épaisseur de la partie supérieure (51), un logement (530), le logement (530) ayant un fond (531) plan correspondant à la partie inférieure (52) du capot (50), le logement (530) étant configuré pour loger le marqueur de balle de golf amovible (60), le marqueur de balle de golf amovible (60) ayant une forme correspondant au logement (530), le système de fermoir à boucle (1) comprenant par ailleurs des moyens de bridage, les moyens de bridage assurant un bridage magnétique et/ou mécanique, configurés pour maintenir le marqueur de balle de golf amovible (60) dans le logement (530).

2. Montre selon la revendication 1, dans lequel les moyens de bridage comprennent des rails (540) de guidage aménagés longitudinalement dans la masse de la partie inférieure (52) du capot (50), pour guider en translation le marqueur de balle de golf amovible (60), dans une direction correspondant à un axe longitudinal du fond (531) du logement (530), de sorte à, dans une première direction de translation, guider le marqueur de balle de golf amovible (60) jusqu'à l'intérieur du logement (530) et, dans une deuxième direction de translation opposée à la première, permettre l'extraction du marqueur de balle de golf amovible (60) de sorte que l'utilisateur puisse la saisir.

3. Montre selon la revendication 2, dans lequel les rails (540) de guidage sont creusés dans la masse de la partie inférieure (52) du capot (50), sur deux faces latérales et en vis-à-vis du logement (530), les rails étant parallèles à l'axe longitudinal du fond (531) du logement (530), et le marqueur de balle de golf amovible (60) comprend des rainures (640) correspondantes aptes à coulisser dans les rails (540).

4. Montre selon l'une des revendications précédentes, dans lequel les moyens de bridage comprennent deux gorges (510) et deux ergots correspondants, les ergots ayant une forme de champignon, les deux gorges (510) étant aménagées sur deux faces latérales parallèles du capot (50), et les deux ergots étant prévus sur deux faces parallèles du marqueur de balle de golf amovible (60), ou, inversement, les deux gorges étant aménagées sur deux faces latérales parallèles du marqueur de balle de golf (60), et les deux ergots étant prévus sur deux faces parallèles du capot (50).

5. Montre selon l'une des revendications précédentes, dans lequel les moyens de bridage assurent un bridage magnétique du marqueur de balle de golf amovible (60) dans le logement (530) et comprennent au moins un aimant (501, 601) disposé au fond (531) du logement (530).

6. Montre selon la revendication précédente, dans lequel l'au moins un aimant est décalé par rapport à un axe transverse médian du fond (531) du logement (530).

7. Montre selon la revendication 5, dans lequel l'au moins un aimant (501, 601) est aligné sur un axe transverse médian du fond (531) du logement (530).

8. Montre selon l'une des revendications 5 à 7, dans laquelle l'au moins un aimant (501, 601) est noyé dans une résine, notamment une résine époxy.

9. Montre selon l'une des revendications 5 à 8, dans laquelle l'au moins un aimant (501, 601) présente force d'attraction comprise entre 240g et 320g.

10. Montre selon l'une des revendications précédentes, comprenant des moyens de retenue, parmi une bille ou une protubérance (70), prévus au fond (531) du logement (530) et coopérant avec des moyens de retenue complémentaires prévus sur une face inférieure du marqueur de balle de golf amovible (60).

11. Montre selon l'une des revendications précédentes, dans lequel le logement (530) présente une forme de parallélépipède rectangle profilé.

12. Montre selon l'une des revendications précédentes, dans lequel la boucle est du type à boucle déployante, la deuxième partie (12) de la boucle étant montée pivotante sur la première partie (11).

13. Montre selon la revendication précédente, dans lequel la deuxième partie (12) du système de fermoir à boucle comprend un passage pour le premier brin, au moins un champignon et des moyens de libération de la deuxième partie (12) vis-à-vis de la première partie (11).

14. Montre selon l'une des revendications précédentes, l'un des brins du bracelet, en amont du logement (530), comprenant une nervure de déviation (81) adaptée pour dévier le marqueur de balle de golf amovible (60) lors de son extraction.

15. Montre selon l'une des revendications précédentes, la montre comprenant des moyens électroniques de calcul et un espace mémoire, ainsi que des moyens de connexion à un réseau numérique de données.

## Patentansprüche

1. Uhr, umfassend ein Armband mit zwei Strängen und ein Schnallenverschlusssystem (1), wobei das Schnallenverschlusssystem (1) einen ersten Teil (11), der zur Befestigung am ersten Strang geeignet ist und Haltemittel aufweist, und einen zweiten Teil (12) umfasst, der komplementäre Befestigungsmittel zu den Haltemitteln aufweist, um den zweiten Teil (12) am ersten Teil (11)des Schnallenverschlusssystems (1)zu befestigen, wodurch das Armband am Handgelenk eines Benutzers befestigbar ist, wobei das Schnallenverschlusssystem (1) ferner einen abnehmbaren Golfballmarkierer (60) umfasst, der dazu geeignet ist, die Position eines Golfballs auf einem Golfplatz zu markieren, wobei der zweite Teil (12) eine Abdeckung (50) aufweist, die einen oberen Teil (51) mit einer Dicke und einem unteren Teil (52) hat, wobei die Abdeckung (50) eine eingerichtet in der Dicke des oberen Teils (51) Aufnahme (530) umfasst, wobei die Aufnahme (530) einen ebenen Boden (531) aufweist, der dem unteren Teil (52) der Abdeckung (50) entspricht, wobei die Aufnahme (530) zur Aufnahme des abnehmbaren Golfballmarkierers (60) ausgebildet ist, wobei der abnehmbare Golfballmarkierer (60) eine der Aufnahme (530) entsprechende Form aufweist, wobei das Schnallenverschlusssystem (1) ferner Klemmmittel umfasst, wobei die Klemmmittel eine magnetische und/oder mechanische Klemmung gewährleisten und ausgelegt sind, um den abnehmbaren Golfballmarkierer (60) in der Aufnahme (530) zu halten.

2. Uhr nach Anspruch 1, wobei die Klemmmittel Führungsschienen (540) umfassen, die längs in der Masse des unteren Teils (52) der Abdeckung (50) derart eingerichtet sind, dass in einer Translationsrichtung der abnehmbare Golfballmarkierer (60) in einer Richtung, die einer Längsachse des Bodens (531) der Aufnahme (530) entspricht, derart zu führen, dass in einer ersten Translationsrichtung der abnehmbare Golfballmarkierer (60) bis in das Innere der Aufnahme (530) geführt wird und in einer zweiten Translationsrichtung entgegengesetzt zur ersten der abnehmbare Golfballmarkierer (60) herausnehmbar ist, so dass der Benutzer ihn greifen kann.

3. Uhr nach Anspruch 2, wobei die Führungsschienen (540) in die Masse des unteren Teils (52) der Abdeckung (50) an zwei Seitenflächen und gegenüber der Aufnahme (530) eingearbeitet sind, wobei die Schienen parallel zur Längsachse des Bodens (531) der Aufnahme (530) verlaufen und der abnehmbare Golfballmarkierer (60) entsprechende Zungen (640) aufweist, die imstande sind, in den Schienen (540) zu gleiten.

4. Uhr nach einem der vorstehenden Ansprüche, wobei die Klemmmittel zwei Rillen (510) und zwei entsprechende Stifte umfassen, wobei die Stifte pilzförmig sind, wobei die beiden Rillen (510) an zwei parallelen Seitenflächen der Abdeckung (50) eingerichtet sind und die beiden Stifte an zwei parallelen Flächen des abnehmbaren Golfballmarkierers (60) vorgesehen sind, oder umgekehrt, die beiden Rillen an zwei parallelen Seitenflächen des Golfballmarkierers (60) eingerichtet sind und die beiden Stifte an zwei parallelen Flächen der Abdeckung (50) vorgesehen sind.

5. Uhr nach einem der vorstehenden Ansprüche, wobei die Klemmmittel eine magnetische Klemmung des abnehmbaren Golfballmarkierers (60) in der Aufnahme (530) gewährleisten und mindestens einen am Boden (531) der Aufnahme (530) angeordneten Magneten (501, 601) umfassen.

6. Uhr nach vorstehendem Anspruch, wobei der mindestens eine Magnet im Verhältnis zu einer mittleren Querachse des Bodens (531) der Aufnahme (530) versetzt ist.

7. Uhr nach Anspruch 5, wobei der mindestens eine Magnet (501, 601) an einer mittleren Querachse des Bodens (531) der Aufnahme (530) ausgerichtet ist.

8. Uhr nach einem der Ansprüche 5 bis 7, wobei der mindestens eine Magnet (501, 601) in ein Harz, insbesondere ein Epoxidharz, eingebettet ist.

9. Uhr nach einem der Ansprüche 5 bis 8, wobei der mindestens eine Magnet (501, 601) eine Anziehungskraft zwischen 240 g und 320 g aufweist.

10. Uhr nach einem der vorstehenden Ansprüche, umfassend Haltemittel, die aus einer Kugel oder einem Vorsprung (70) bestehen, die am Boden (531) der Aufnahme (530) vorgesehen sind und mit komplementären Haltemitteln zusammenwirken, die an einer unteren Fläche des abnehmbaren Golfballmarkierers (60) vorgesehen sind.

11. Uhr nach einem der vorstehenden Ansprüche, wobei die Aufnahme (530) eine Form eines profilierten rechteckigen Parallelepipeds aufweist.

12. Uhr nach einem der vorstehenden Ansprüche, wobei die Schnalle vom Typ einer Faltschließe ist, wobei der zweite Teil (12) der Schnalle schwenkbar am ersten Teil (11) angebracht ist.

13. Uhr nach vorstehendem Anspruch, wobei der zweite Teil (12) des Schnallenverschlusssystems einen Durchgang für den ersten Strang, mindestens einen Pilzkopf und Mittel zum Lösen des zweiten Teils (12) vom ersten Teil (11) umfasst.

14. Uhr nach einem der vorstehenden Ansprüche, wobei einer der Stränge des Armbands der Aufnahme (530) vorgelagert eine Ablenkrippe (81) umfasst, die geeignet ist, den abnehmbaren Golfballmarkierer (60) beim Herausziehen abzulenken.

15. Uhr nach einem der vorstehenden Ansprüche, wobei die Uhr elektronische Rechenmittel und einen Speicherplatz sowie Mittel zum Anschluss an ein digitales Datennetz umfasst.

## Claims

1. Watch comprising a bracelet having two strands and a buckle clasp system (1), the buckle clasp system (1) comprising a first part (11) adapted to be attached to the first strand and having means of restraint, and a second part (12) having means of attachment complementary to the means of restraint, for fixing the second part (12) to the first part **(11)** of the buckle clasp system (1), allowing to attach the bracelet to a user's wrist, the buckle clasp system (1) further comprising a removable golf ball marker (60), adapted to mark the position of a golf ball on a golf course, the second part (12) having a cover (50) having an upper part (51) having a thickness and a lower part (52), the cover (50) comprising, arranged in the thickness of the upper part (51), a housing (530), the housing (530) having a flat bottom (531) corresponding to the lower part (52) of the cover (50), the housing (530) being configured to house the removable golf ball marker (60), the removable golf ball marker (60) having a shape corresponding to the housing (530), the buckle clasp system (1) also comprising clamping means, the clamping means ensuring magnetic and/or mechanical clamping, configured to hold the removable golf ball marker (60) in the housing (530).

2. Watch according to claim 1, wherein the clamping means comprise longitudinally arranged guide rails (540) in the mass of the lower part (52) of the cover (50), to guide the removable golf ball marker (60) in translation, in a direction corresponding to a longitudinal axis of the bottom (531) of the housing (530), so that, in a first translation direction, guide the removable golf ball marker (60) into the housing (530) and, in a second translation direction opposite to the first, allow extraction of the removable golf ball marker (60) so that the user can grasp it.

3. Watch according to claim 2, wherein the guide rails (540) are carved into the mass of the lower part (52) of the cover (50), on two side faces and opposite the housing (530), the rails being parallel to the longitudinal axis of the bottom (531) of the housing (530), and the removable golf ball marker (60) comprises matching tongues (640) able to slide in the rails (540).

4. Watch according to one of the preceding claims, wherein the clamping means comprise two grooves (510) and two corresponding lugs, the lugs having a mushroom shape, the two grooves (510) being arranged on two parallel side faces of the cover (50), and the two lugs being provided on two parallel faces of the removable golf ball marker (60), or, vice versa, the two grooves being arranged on two parallel side faces of the golf ball marker (60), and the two lugs being provided on two parallel faces of the cover (50).

5. Watch according to one of the preceding claims, wherein the clamping means provide magnetic clamping of the removable golf ball marker (60) in the housing (530) and comprise at least one magnet (501, 601) arranged at the bottom (531) of the housing (530).

6. Watch according to the preceding claim, wherein the at least one magnet is offset from a median transverse axis of the bottom (531) of the housing (530).

7. Watch according to claim 5, wherein the at least one magnet (501, 601) is aligned to a median transverse axis of the bottom (531) of the housing (530).

8. Watch according to one of the claims 5 to 7, wherein the at least one magnet (501, 601) is embedded in resin, especially an epoxy resin.

9. Watch according to one of the claims 5 to 8, wherein the at least one magnet (501, 601) has an attraction force comprised between 240 g and 320 g.

10. Watch according to one of the preceding claims, comprising means of restraint, among a ball or a protrusion (70), provided at the bottom (531) of the housing (530) and cooperating with additional means of restraint provided on a lower face of the removable golf ball marker (60).

11. Watch according to one of the preceding claims, wherein the housing (530) has a profiled rectangular parallelepiped shape.

12. Watch according to one of the preceding claims, wherein the buckle is of the unfolding buckle type, the second part (12) of the buckle being mounted pivoting on the first part (11).

13. Watch according to the preceding claim, wherein the second part (12) of the buckle clasp system comprises a passage for the first strand, at least one mushroom head and means of releasing the second part (12) with respect to the first part (11).

14. Watch according to one of the preceding claims, one of the strands of the bracelet, upstream of the housing (530), comprising a deflection rib (81) adapted to deflect the removable golf ball marker (60) when extracting it.

15. Watch according to one of the preceding claims, the watch comprising computational electronic means and memory space, as well as means of connecting to a digital data network.
